# EUROPÄISCHE PATENTSCHRIFT

(11) **EP 3 655 664 B1**
(45) Veröffentlichungstag und Bekanntmachung des Hinweises auf die Patenterteilung: **24.12.2025**
(21) Anmeldenummer: 18746087.8
(22) Anmeldetag: 18.06.2018
(51) Int. Cl.: F04D 29/30, F04D 29/38

(54) **FLÜGEL FÜR DAS LAUFRAD EINES VENTILATORS, LAUFRAD SOWIE AXIALVENTILATOR, DIAGONALVENTILATOR ODER RADIALVENTILATOR**
VANES FOR THE IMPELLER OF A VENTILATOR, IMPELLER, AND AXIAL VENTILATOR, DIAGONAL VENTILATOR, OR RADIAL VENTILATOR
PALE POUR ROTOR DE VENTILATEUR, ROTOR ET VENTILATEUR AXIAL, VENTILATEUR DIAGONAL OU VENTILATEUR RADIAL

(30) Priorität: 18.07.2017 DE 102017212231
(43) Veröffentlichungstag der Anmeldung: 27.05.2020
(73) Patentinhaber: Ziehl-Abegg SE, 74653 Künzelsau (DE)
(72) Erfinder: GAUSS, Tobias, 74646 Niedernhall (DE); SEIFRIED, Daniel, 74523 Schwäbisch Hall (DE); BITZ, Thomas, 74653 Künzelsau (DE); LOERCHER, Frieder, 74542 Braunsbach (DE); HOFMANN, Georg, 97941 Tauberbischofsheim (DE); LOENNE, Sven, 74182 Obersulm-Willsbach (DE)
(74) Vertreter: Ullrich & Naumann PartG mbB
(86) Internationale Anmeldenummer: PCT/DE2018/200063
(87) Internationale Veröffentlichungsnummer: WO 2019/015729

(56) Entgegenhaltungen:
- EP-A2- 1 801 422
- WO-A1-2017/036470
- DE-A1- 102010 023 017
- DE-A1- 102013 216 575
- JP-A- 2006 009 699
- JP-A- 2017 070 337
- DATABASE WPI Week 201503, Derwent World Patents Index; AN 2015-01402M, XP002784421

## Beschreibung

Die Erfindung betrifft einen Flügel für das Laufrad eines Ventilators, insbesondere eines Axialventilators, Diagonalventilators oder Radialventilators.

Des Weiteren betrifft die Erfindung ein mit entsprechenden Flügeln ausgestattetes Laufrad sowie einen Axialventilator oder Diagonalventilator oder Radialventilator, jeweils mit einem Laufrad, welches mit entsprechenden Flügeln ausgestattet ist.

Die Bereitstellung von Ventilatoren mit geringen Lärmemissionen unter Erreichung bestimmter geforderter Luftleistungen (Volumenstrom und Druckerhöhung) sowie Wirkungsgraden ist für Hersteller von Ventiltoren von grundlegendem Interesse. Insbesondere sollen auch bei Ventilatoren, welche in ein System eingebaut sind, die Lärmemissionen niedrig sein.

Aus EP 2 418 389 A2 ist für sich gesehen ein Axiallüfter bekannt, welcher durch eine spezielle Gestaltung des Lüfterrads im radial äußeren Bereich der Lüfterflügel eine besonders geringe Lärmemission im breitbandigen Frequenzbereich aufweist, welche durch die Leckageströmung am Kopfspalt verursacht wird. Die spezielle Gestaltung wird insbesondere dadurch erreicht, dass lokal im radial äußeren Bereich der Verlauf der Lüfterflügel, in Spannweitenrichtung gesehen, durch eine deutliche Abweichung des Verlaufs in Spannweitenrichtung im übrigen Bereich der Lüfterflügel gekennzeichnet ist. Eine solche Gestaltung des Lüfterrads kann allerdings den tonalen Lärm, welcher durch Zuströmstörungen verursacht wird, nicht oder nur unzureichend reduzieren. Ebenso kann eine solche Gestaltung den Hinterkantenlärm nicht oder nur unzureichend reduzieren.

Aus US 2013/0164488 A1 ist für sich gesehen ein profilierter Lüfterflügel bekannt, welcher durch eine spezielle wellige Gestaltung seiner Vorderkante in einem Lüfter den tonalen Lärm, der durch Zuströmstörungen entsteht, reduzieren kann.

Aus WO 17036470 A1 ist ein Laufrad bzw. Flügelrad für einen Axialventilator oder Diagonalventilator bekannt, bei dem sowohl die Vorderkante als auch die Hinterkante gewellt ist. An Vorderkante und Hinterkante sind Wellen mit einer im wesentlichen identischen Wellenlänge und einer im wesentlichen identischen Amplitude vorgesehen. Die Praxis zeigt, dass der durch Zuströmungen entstehende tonale Lärm insbesondere bei hoher Drehzahl beachtlich ist.

Die Dokumente EP 1 801 422 A2 bzw. JP 2017 070337 A zeigen jeweils Flügel für Ventilatoren nach dem Oberbegriff des Anspruchs 1.

Der vorliegenden Erfindung liegt die Aufgabe zugrunde, Flügel für das Laufrad eines Ventilators, insbesondere eines Axialventilators, Diagonalventilators oder Radialventilators derart auszugestalten und weiterzubilden, dass im Betrieb eines solchen Ventilators die Akustik verbessert ist, insbesondere die Lärmemissionen reduziert sind.

Die voranstehende Aufgabe ist in Bezug auf den erfindungsgemäßen Flügel durch die Merkmale des Anspruchs 1 gelöst. Danach hat der Flügel unter anderem eine gewellte Vorderkante und eine gewellte Hinterkante, wobei die Wellen an der Vorderkante eine größere Wellenlänge haben als die Wellen an der Hinterkante.

Es ist erkannt worden, dass durch die Merkmale des Anspruchs 1 eine Verbesserung der Akustik durch Reduzierung des Vorderkantenschalls erreicht wird, nämlich im Rahmen einer Anströmkantenoptimierung. Die Maßnahmen sowohl an der Vorderkannte als auch an der Hinterkante liefern einen synergetischen Effekt, jedenfalls dann, wenn die Wellen an der Vorderkante eine größere Wellenlänge haben als die Wellen an der Hinterkante. Letztendlich liegt hier eine Anströmkantenoptimierung unter Beeinflussung der Vorderkantengeometrie in Kombination mit einer Optimierung im Bereich der Hinterkante vor.

Im Konkreten ist es von Vorteil, wenn die Wellenlänge der Wellen an der Vorderkante mindestens 1,5 mal so groß wie die Wellenlänge der Wellen an der Hinterkante ist. Vorzugsweise ist die Wellenlänge der Wellen an der Vorderkante um den Faktor 2 bis 10 größer als die Wellenlänge der Wellen der Wellen an der Hinterkante.

Bei den hier in Rede stehenden Ausführungsbeispielen sind an der Vorderkante über die Spannweite hinweg vorzugsweise 5 bis 10 Wellenberge gleichmäßig oder ungleichmäßig verteilt. An der Hinterkante sind über die Spannweite hinweg vorzugsweise 5 bis 50 Wellen gleichmäßig oder ungleichmäßig verteilt, wobei es nicht erforderlich ist, dass sich die Wellen über die gesamte Vorderkante und/oder über die gesamte Hinterkante hinweg erstrecken. Es reicht aus, wenn die Wellen vorzugsweise an einem der Nabe bzw. dem Nabenring abgewandten bzw. entfernten Bereich ausgebildet sind.

Erfindungsgemäß nimmt die Wellenlänge der Wellen der Vorderkante von der Flügelspitze bzw. vom Deckring zur Nabe bzw. zum Nabenring zu. Zusätzlich kann auch die Amplitude der Wellen in gleicher Weise zunehmen. Die Wellenlänge der Wellen und/oder die Amplituden der Wellen nimmt/nehmen an der Hinterkante von der Nabe bzw. vom Nabenring zur Flügelspitze bzw. zum Deckring hin zu.

Aufgrund der besonderen Geometrie der Wellen an der Hinterkante kann man diese als "zackenartig" bezeichnen. Somit kann man die Ausprägungen an der Hinterkante als Zacken bezeichnen, wobei dieser Begriff im weitesten Sinne zu verstehen ist. Die Zacken an der Hinterkante unterscheiden sich von den Wellen an der Vorderkante durch die geringere Wellenlänge bezogen auf die Amplitude bzw. Wellen-/Zackenhöhe, ggf. auch durch steilere Flanken und durch eher spitz zulaufende Wellenberge.

An ihrem freien Ende können die Wellen bzw. Zacken mehr oder weniger scharfkantig ausgeführt sein. Zur gefahrlosen Handhabung beim Einbau ist es von Vorteil, wenn sie an Ihren freien Enden abgerundet oder abgeflacht sind. Auch ist es denkbar, dass die Zacken dort mit einem Schutzfilm, einem Lack, etc. überzogen sind.

Die Erfindung bezieht sich in erster Linie auf die Ausgestaltung von Vorderkante und Hinterkante des Flügels. Zudem weist der Flügel eine dreidimensional verwundene Form auf. Dabei ist es von weiterem Vorteil, wenn der Flügel zwar dreidimensional verwunden, jedoch in sich nicht gewellt ist. Auch diese Maßnahme reduziert die Schallemission.

Sofern der Flügel für einen Axial- oder Diagonalventilator bestimmt ist, ist es von weiterem Vorteil, wenn die Flügelspitzen mit sogenannten Winglets ausgestattet sind, nämlich mit endseitigen Abkantungen oder Abrundungen, die von der Druckseite zur Saugeiste hin gebogen sind. Solche Winglets sind hinlänglich aus der Luftfahrt bekannt. Auch durch diese Maßnahme lässt sich die Schallemission reduzieren und ggf. die Leistung steigern.

Wie bereits zuvor erwähnt, erstrecken sich die Wellen - sowohl an der Vorderkante als auch an der Hinterkante - zumindest über einen Teil der Flügelspannweite hinweg. Auch ist es denkbar, dass die Wellen zonal oder in Gruppen mit unterschiedlicher Wellenlänge und/oder unterschiedlicher Amplitude ausgebildet sind.

Der Flügel kann aus unterschiedlichen Materialien gefertigt sein, beispielsweise aus Blech. Im Rahmen einer solchen Ausgestaltung ist es von Vorteil, wenn zumindest der Hinterkantenbereich lackiert oder pulverbeschichtet ist, nämlich im Bereich der Zacken.

Die Flügel kann im Rahmen einer besonders einfachen Konstruktion/Ausgestaltung aus Kunststoff spritzgusstechnisch oder aus Aluminium druckgusstechnisch hergestellt sein. Handelt es sich bei dem Flügel um ein Blechteil, wird dieses vorzugsweise stanztechnisch oder durch Laserschneiden und anschließendes Prägen sowie Fügen/Verscheißen, Ineinanderstecken, etc. zu einem Laufrad komplettiert, welches dann in einem Axialventilator, Diagonalventilator oder Radialventilator Anwendung findet. Die Laufräder sind entsprechend dem Bedarf konstruiert und gefertigt, wobei sich die Flügel bei dem Laufrad für einen Axialventilator von einer Nabe nach außen zu einem freien Ende hin erstrecken.

Im Falle der Verwendung bei einem Radialventilator erstrecken sich die Flügel zwischen einem Nabenring und einem Deckring und sind fest mit dem Nabenring und dem Deckring verbunden. In Bezug auf die Ausgestaltung von Vorderkante und Hinterkante gelten zu den zuvor gekannten Ventilatortypen die gleichen Ausführungen, zumal es grundsätzlich um die Reduzierung der Schallemission, insbesondere um die Reduzierung des Vorderkanten- und Hinterkantenschalls geht, durch Maßnahmen, die sich sowohl auf Vorderkante als auch auf die Hinterkante beziehen.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele erfindungsgemäßer Flügel bzw. eines erfindungsgemäßen Laufrads anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigen
- Fig. 1: in perspektivischer Ansicht ein Ausführungsbeispiel eines erfindungsgemäßen Laufrads axialer Bauart,
- Fig. 2: in axialer Draufsicht, von der Abströmseite aus gesehen, das Laufrad aus Fig. 1,
- Fig. 3: in axialer Draufsicht, von der Zuströmseite aus gesehen, das Laufrad aus Fig. 1 und 2,
- Fig. 4: in axialer Draufsicht, von der Abströmseite aus gesehen, einen Flügel des Ausführungsbeispiels gemäß Fig. 1 bis 3 mit schematischen Darstellungen,
- Fig. 4a: eine Detailansicht der Fig. 4 den Flügelhinterkantenbereich betreffend,
- Fig. 4b: eine Detailansicht der Fig. 4 den Flügelvorderkantenbereich betreffend,
- Fig. 5: eine graphische Darstellung des Schallleistungspegels eines Ventilators mit erfindungsgemäßem Laufrad im Vergleich zum Stand der Technik,
- Fig. 6: in perspektivischer Ansicht ein Ausführungsbeispiel eines erfindungsgemäßen Laufrads radialer Bauart,
- Fig. 7: in einer Seitenansicht das Ausführungsbeispiel aus Fig. 6,
- Fig. 8: einen einzelnen Flügel des Ausführungsbeispiels aus Fig. 6 und 7, von der Saugseite aus gesehen,
- Fig. 9: den Flügel gemäß Fig. 8, in einer perspektivischen Ansicht,
- Fig. 10: eine Detailansicht des Laufrads gemäß Fig. 6 und 7, von der Seite gesehen,
- Fig. 11: einen Flügel eines weiteren Ausführungsbeispiels, von der Saugseite aus gesehen, mit Zentriervorkehrungen, wobei der Flügel in seiner Abwicklung dargestellt ist,
- Fig. 12: den Flügel gemäß Fig. 11 mit Darstellungen der Wellenlängen, wobei der Flügel in seiner Abwicklung dargestellt ist,
- Fig. 13: eine Detailansicht der Fig. 12, den Flügelhinterkantenbereich betreffend,
- Fig. 14: eine Detailansicht ähnlich der Fig. 13, den Flügelhinterkantenbereich betreffend, wobei ein dreidimensional geprägter Flügel dargestellt ist,
- Fig. 15: eine Detailansicht, im Schnitt und von der Seite gesehen, des Laufrads aus Fig. 6 und 7.

Fig. 1 zeigt in perspektivischer Ansicht ein erfindungsgemäßes Laufrad 1 eines Axialventilators. An einer Nabe 3 sind fünf Flügel 2 angebracht. Es sind auch andere Flügelzahlen für ein solches Laufrad denkbar, vorteilhaft drei bis neun Flügel. Das Laufrad 1 ist aus faserverstärktem Kunststoff durch Spritzgießen gefertigt. Es sind auch andere Fertigungsmethoden denkbar, beispielsweise Aluminiumdruckguss oder eine geschweißte Blechkonstruktion. Im Ausführungsbeispiel ist das Laufrad 1 als einstückiges Flügelrad dargestellt - es kann jedoch auch aus einzelnen Flügeln mit einer Nabe zu einem Laufrad zusammengesetzt oder ein Komplettdruckgussrotor sein, wobei Teile des Rotors des Motors einstückig mit dem Laufrad verbunden sind.

Die Flügel 2 weisen einen Vorderkantenbereich 6 und einen Hinterkantenbereich 7 auf. Die Flügelvorderkantenbereiche 6 und der Flügelhinterkantenbereiche 7 verbinden jeweils die Druckseiten 28 der Flügel 2 und die in Fig. 3 erkennbaren Saugseiten 29 der Flügel 2. Am radial äußeren Ende ist eine Flügelspitze 5 ausgebildet. Man erkennt am Vorderkantenbereich 6 der Flügel 2 eine Welligkeit, wobei über die Spannweite etwa sieben Wellenberge ungleichmäßig verteilt sind. Am Hinterkantenbereich 7 ist ebenfalls eine Welligkeit ausgebildet, wobei die Welligkeit an der Hinterkante zackenförmig ist. Die Wellenlänge der Welligkeit am Hinterkantenbereich 7 weist eine deutlich kleinere Wellenlänge auf als die Welligkeit an der Vorderkante, mindestens um den Faktor 1.5 kleiner. Im Ausführungsbeispiel sind am Hinterkantenbereich 7 dreizehn Wellenberge bzw. Zacken über die Spannweite verteilt.

In Fig. 2 ist das Ausführungsbeispiel gemäß Fig. 1 in einer axialen Draufsicht von der Abströmseite aus gesehen gezeigt. Die Flügel 2 haben eine dreidimensionale verwundene Form, sind jedoch nicht in sich gewellt, das heißt, ein ebener Schnitt durch einen solchen Flügel 2 würde keine Welligkeit aufweisen. Die Welligkeit ist am Vorderkantenbereich 6 und, in gezacktem Verlauf, am Hinterkantenbereich 7 zu erkennen. Die Flügelspitzen 5 verfügen über Winglets, welche von der Druckzur Saugseite hin gebogen sind, um die Akustik weiterhin zu verbessern. Man erkennt auch in dieser Darstellung gut, dass die Wellenlänge der Welligkeit am Vorderkantenbereich 6 deutlich größer ist als diejenige am Hinterkantenbereich 7, vorteilhaft um einen Faktor von etwa zwei bis zehn. Dieses Verhältnis hat sich für das Erreichen eines niedrigen Lärmpegels als besonders vorteilhaft erwiesen. Es werden sowohl niedrige tonale Lärmpegel infolge Zuströmstörungen als auch ein niedriger Hinterkantenlärm erreicht. Das Zusammenspiel der Welligkeit am Vorderkantenbereich 6 mit den großen Wellenlängen und eher kleineren Amplituden mit der Welligkeit am Hinterkantenbereich 7 mit den kleinen Wellenlängen und eher großen Amplituden, welche dadurch eher zackig erscheinen, führt zu einem besonders niedrigen Gesamtschall eines Ventilators mit einem entsprechenden Laufrad 1.

In Fig. 3 ist das Ausführungsbeispiel gemäß Fig. 1 und Fig. 2 in einer axialen Draufsicht von der Zuströmseite aus gesehen abgebildet. Man erkennt in dieser Ansicht die Saugseiten 29 der Flügel 2. Die Drehrichtung des Laufrads 1 ist in dieser Ansicht im Uhrzeigersinn. Die Flügelspitzen 5 an den Flügelvorderkantenbereichen 6 sind in Drehrichtung den Flügeln 2 vorauseilend, die Flügel 2 sind vorwärts gesichelt. Dies ist, vor allem in einem radial äußeren Bereich, vorteilhaft für niedrige Lärmpegel und Druckstabilität. Der wellige, gezackte Flügelhinterkantenbereich 7 weist eine scharfe Abrisskante am Übergang zur Flügelsaugseite 29 auf, was besonders vorteilhaft für niedrigen Hinterkantenlärm ist.

Fig. 4 zeigt, in axialer Draufsicht, von der Abströmseite aus gesehen, einen Flügel 2 des Laufrads gemäß den Fig. 1 bis 3 mit zusätzlichen schematisch dargestellten Details. Für jeden Wellenberg sowie jedes Wellental der Wellen am Vorderkantenbereich 6 des Flügels 2 ist der Teildurchmesser 10 eingezeichnet. Die Wellenlänge 11 (λw) des gewellten Vorderkantenbereichs 6 nimmt von der Flügelspitze 5 (am Außendurchmesser R_{A}) zur Nabe 2 (am Nabendurchmesser R_{N}) hin zu. Die Wellenlänge 12 (λz) des gewellten bzw. gezackten Hinterkantenbereichs 7 ist um einen Faktor 1,5 - 3 kleiner als die Wellenlänge 11 (λw) des gewellten Vorderkantenbereichs 6 und nimmt von der Flügelspitze 5 zur Nabe 2 hin ab. Man erkennt auch, dass der Hinterkantenbereich 7 in einem Bereich nahe der Nabe 3 nicht gewellt bzw. gezackt ist.

Fig. 4a zeigt ein Detail aus Fig. 4 am Flügelhinterkantenbereich 7. Es ist eine Wellenlänge 12 (λz) der Welligkeit des Flügelhinterkantenbereichs 7 eingezeichnet, die von Wellenberg zu Wellenberg oder von Wellental zu Wellental gemessen werden kann. Die Wellenlänge 12 (λz) kann, wie im gezeigten Beispiel, über den spannweitigen Verlauf des Flügelhinterkantenbereichs 7 variabel sein. Es ist weiterhin die Höhe 21 (Hz) der Wellen bzw. Zacken am Flügelhinterkantenbereich 7 eingezeichnet. Sie entspricht etwa der doppelten Amplitude einer Welligkeit. Auch Hz kann über den spannweitigen Verlauf des Flügelhinterkantenbereichs 7 variieren, ist aber im Ausführungsbeispiel in vorteilhafter Weise über einen weiten Bereich annähernd konstant. An den Wellenbergen ist am Flügelhinterkantenbereich 7 ein relativ kleiner Verrundungsradius < 0.3*Hz ausgebildet, wodurch diese Welligkeit eher gezackt wirkt.

Fig. 4b zeigt ein Detail der Fig. 4 am Flügelvorderkantenbereich 6. Es ist eine Wellenlänge 11 (λw) der Welligkeit des Flügelvorderkantenbereichs 6 eingezeichnet, die von Wellenberg zu Wellenberg oder von Wellental zu Wellental gemessen werden kann. Die Wellenlänge 11 (λw) ist im Ausführungsbeispiel über den spannweitigen Verlauf des Flügelvorderkantenbereichs 6 variabel. Es ist weiterhin die Höhe bzw. doppelte Amplitude 22 (Hw) der Wellen am Flügelvorderkantenbereich 6 eingezeichnet. Sie entspricht etwa der doppelten Amplitude einer Welligkeit. Die Wellenberge können, beispielsweise in einer axialen Ansicht wie Fig. 4b, mit einer Linie 24 und die Wellentäler mit einer Linie 23 verbunden werden. Der Abstand dieser beiden Linien entspricht etwa Hw, das im Ausführungsbeispiel über den spannweitigen Verlauf des Flügelvorderkantenbereichs 6 etwa konstant ist.

Fig. 5 zeigt in einer Graphik den Schallleistungspegel eines Ventilators mit einem erfindungsgemäßen Laufrad im Vergleich zu einem Laufrad mit lediglich gezackter Hinterkante nach Stand der Technik, bei konstanter Drehzahl und variablem Volumenstrom. Über einen weiten Bereich von Volumenströmen wird der Schallleistungspegel durch die erfindungsgemäße Gestaltung maßgeblich reduziert.

Fig. 6 zeigt in perspektivischer Ansicht ein Ausführungsbeispiel eines erfindungsgemäßen Laufrads 1 eines Radialventilators. Dieses Ausführungsbeispiel ist aus Blech gefertigt. Die fünf Flügel 2 sind aus Blech durch Laserschneiden und Prägen gefertigt. Sie sind mit der Nabe 3 und dem Deckring 4 verschweißt. Man erkennt am Vorderkantenbereich 6 der Flügel 2 an der Silhouettenlinie eine Welligkeit, wobei über die Spannweite etwa acht Wellenberge etwa gleichmäßig verteilt sind. Am Flügelhinterkantenbereich 7 ist deutlich eine gewellte, eher gezackte Ausgestaltung zu erkennen, die einer zweiten Welligkeit, in Wellenlänge und Wellenamplitude vergleichbar der Welligkeit des Vorderkantenbereichs 6, überlagert ist. Es sind über den Verlauf des Hinterkantenbereichs 7 etwa 48 Wellen bzw. Zacken über die Spannweite verteilt. Besonders vorteilhaft ist es, dass deutlich mehr Wellen bzw. Zacken am Flügelhinterkantenbereich 7 ausgebildet sind als Wellen am Flügelvorderkantenbereich 6, im Ausführungsbeispiel sechs mal so viele, vorteilhaft zwei bis zehn mal so viele.

Fig. 7 zeigt in einer Seitenansicht das Ausführungsbeispiel gemäß Fig. 6. Es besteht aus Nabe 3, 5 Flügeln 2 und Deckring 4. Der Deckring 4 hat eine Lufteinlassöffnung (rechts), durch die die Luft im Betrieb des Ventilators eingesaugt wird. Die Flügel 2 haben eine dreidimensionale verwundene Form. Insbesondere verlaufen die Flügeldruckseiten 28 und die Flügelsaugseiten 29 über weite Bereiche nicht parallel zur Drehachse des Laufrads 1. Eine solche dreidimensionale Gestaltung ist vorteilhaft für die Luftleistung, den Wirkungsgrad und die Akustik eines Ventilators mit dem Laufrad 1. Die filigranen Zacken bzw. Wellen an den Hinterkantenbereichen 7 sind gut zu erkennen. Die Welligkeit an den Vorderkantenbereichen 6 ist zu erkennen. Diese hat eine wesentlich grössere Wellenlänge als die zackenförmige Welligkeit am Flügelhinterkantenbereich 7.

Fig. 8 zeigt einen einzelnen Flügel 2 des Ausführungsbeispiels aus den Fig. 6 und 7 von der Druckseite 28 aus gesehen. Der Flügel 2 ist im Ausführungsbeispiel aus Blech gefertigt, in zwei Schritten: Laserbeschneiden und Prägen. Er hat einen gewellte Vorderkantenbereich 6 und einen gewellten bzw. gezackten Hinterkantenbereich 7. Die Welligkeit am Vorderkantenbereich 6 bewirkt eine Reduktion des Drehtons infolge von Zuströmstörungen. Die gezackte Welligkeit am Hinterkantenbereich 7 bewirkt eine Reduktion oder Vermeidung von Hinterkantenlärm. Bei derart gefertigten Flügeln aus Blech ist die Realisierung einer dünnen Hinterkante oft aufwändig, weshalb sich hier die Technologie der Reduktion des Hinterkantenschalls durch eine gewellte bzw. gezackte Gestaltung besonders eignet. Durch die Kombination mit dem gewellten Vorderkantenbereich 6 entsteht ein besonders leiser Ventilator. Bei dieser Ausführungsform sind die Flügel 2 mit Nabe 3 und Deckring 4 verschweißt. Es sind auch andere Verbindungen denkbar (z.B. Laschen). Allgemein ist es auch denkbar, ein- oder mehrteilige erfindungsgemäße Laufräder beispielsweise aus Kunststoff durch Spritzgießen zu fertigen.

Fig. 9 zeigt den Flügel 2 gemäß Fig. 8 in einer perspektivischen Ansicht. Die gesamten Flächen der Druckseiten 28 und Saugseiten 29 der Flügel 3 weisen bei dieser Ausführungsform eine Welligkeit auf, die in den Blechflügel eingeprägt ist. Die dreidimensionale verwundene Formgebung ist gut zu erkennen. Durch die dreidimensionale verwundene Formgebung und die eingeprägte Welligkeit ist der Flügel 2 außerdem versteift, d.h. die eingeprägte Welligkeit wirkt sich vorteilhaft auf die Festigkeit und die Formstabilität des Flügels 2 aus.

Fig. 10 zeigt eine Detailansicht des Laufrads 1 gemäß den Fig. 6 und 7 von der Seite her gesehen. Man erkennt gut, dass die Wellenlängen der Wellen bzw. Zacken am Hinterkantenbereich 7 erheblich kleiner sind als die Wellenlängen der Welligkeit am Vorderkantenbereich 6, und zwar im Ausführungsbeispiel um einen Faktor von etwa 6.

Fig. 11 zeigt von der Druckseite 28 aus gesehen den Flügel 2 eines weiteren Ausführungsbeispiels mit Zentriervorkehrungen, wobei der Flügel 2 in seiner Abwicklung dargestellt ist, d.h. in seinem Blechzuschnitt vor dem Prägen. Durch Prägen wird aus diesem Zuschnitt der fertige Flügel 2 hergestellt. Der gewellte/gezackte Verlauf des Hinterkantenbereichs 7 ist schon beim Zuschnitt deutlich erkennbar. Die Prägeform weist die Zacken des Hinterkantenbereichs 7 nicht auf, da sie schon beim Zuschnitt vorhanden sind. Dies ist ein Vorteil, da diese filigranen Strukturen nicht im Prägewerkzeug ausgebildet sein müssen. Auch die Welligkeit des Vorderkantenbereichs 6 ist schon an dem ebenen Zuschnitt erkennbar. Es sind am nabenseitigen Ende 9 des Flügels 2 und am deckringseitigen Ende 13 des Flügels 2 verschiedene Zentriervorrichtungen 18, 19 vorhanden. Die halbkreisförmigen Zentriervorrichtungen 19 etwa in der Mitte dienen zur Platzierung des Flügels 2 im Prägewerkzeug, die eckigen Zentriervorrichtungen 18 dienen zur Platzierung des Flügels 2 bezüglich Nabe und Deckring beim Schweißvorgang.

Fig. 12 zeigt den Flügel 2 gemäß Fig. 11 mit Darstellungen der Wellenlängen, wobei der Flügel, wie in Fig. 11, vor dem Prägen als Blechzuschnitt dargestellt ist. Eine Wellenlänge 11 (λw) am Flügelvorderkantenbereich 6 sowie eine Wellenlänge 12 (λz) am Flügelhinterkantenbereich 7 sind eingezeichnet. Die Wellenlänge 11 (λw) ist in diesem Ausführungsbeispiel auch am Flügelhinterkantenbereich 7 überlagert zur Wellenlänge 12 (λz) erkennbar, da die Wellenlänge 11 (λw) über den gesamten Flügel 2 und seine Druckseite 28 und seine Saugseite 29 ausgeprägt ist (vgl. Fig. 15). Mit λz ist die kleinere Wellenlänge der Zacken am Hinterkantenbereich 7 bezeichnet. Im Ausführungsbeispiel beträgt λw etwa das 6-fache von λz, vorteilhaft ist ein Faktor von 2-10.

Fig. 13 zeigt eine Detailansicht der Fig. 12 den Flügelhinterkantenbereich 7 betreffend. Die Höhe 21 (Hz) der Wellen bzw. Zacken am Flügelhinterkantenbereich 7 ist vorteilhaft mindestens so groß wie die Wellenlänge 12 (λz) der Wellen bzw. Zacken am Flügelhinterkantenbereich 7, vorteilhaft mindestens 1.4* λz. Die Zacken bzw. Wellen am Flügelhinterkantenbereich 7 haben also, im Vergleich zu ihrer Wellenlänge, eine relativ große Höhe. λz wiederum ist insbesondere bei Blechflügeln vorteilhaft nicht größer als das 2-fache der Blechdicke bzw. der Dicke des Flügels 2 an seinem Hinterkantenbereich 7, vorteilhaft nicht größer als das 1.5-fache dieser Dicke, um im Zusammenspiel mit dem gewellt gestalteten Flügelvorderkantenbereich 6 den Schallpegel eines Ventilators mit einem Laufrad mit Flügeln 2 zu minimieren.

Fig. 14 zeigt eine Detailansicht ähnlich Fig. 13, den Flügelhinterkantenbereich 7 betreffend, wobei ein Teil eines dreidimensional geprägten Flügels 2 dargestellt ist. Die Wellen bzw. Zacken sind an ihrem äußeren Ende (Wellenberg) nicht spitz gestaltet, sondern abgeflacht. Dadurch ist die Gefahr einer Beschädigung der Zacken sowie die Verletzungsgefahr beim Umgang mit dem Laufrad 1 reduziert. Blechflügel mit gewellten/gezackten Hinterkantenbereichen 7 werden vorteilhaft pulverbeschichtet oder lackiert. Dadurch werden spitze Kanten entschärft und ist die Verletzungsgefahr weiter reduziert.

Fig. 15 zeigt eine Detailansicht im Schnitt und von der Seite gesehen des Laufrads 1 gemäß Fig. 6 und 7. Der Flügel 2 verläuft zwischen der Nabe 3 und dem Deckring 4. Das Abströmende 16 der Deckscheibe sowie das Abströmende 15 der Bodenscheibe ist derart gekrümmt, dass sich die Austrittsfläche des Laufrads 1 vergrößert und dadurch der statische Wirkungsgrad gesteigert werden kann. Am Schnitt 20 durch den Flügel 2, der eine Welligkeit aufweist, ist gut erkennbar, dass der Flügel 2 zumindest über weite Bereiche seiner Erstreckung eine Welligkeit hat. Die Flügeldruckseite 28 und die nicht sichtbare Flügelsaugseite 29 weisen diese Welligkeit auf. Die Wellenlänge dieser Welligkeit der Flügeldruckseiten 28 und der Flügelsaugseiten 29 ist gleich oder ähnlich der Wellenlängen der Flügelvorderkantenbereiche 6. Die Welligkeit kann sich bis zu den Flügelhinterkantenbereichen 7 fortsetzen, wo sie dann den Wellen/Zacken der Flügelhinterkantenbereiche 7, welche eine deutlich geringere Wellenlänge aufweisen, überlagert erscheint.

### Bezugszeichenliste

- 1: Laufrad
- 2: Flügel
- 3: Nabe/Nabenring
- 4: Deckring
- 5: Flügelspitze, Winglets
- 6: Flügelvorderkantenbereich
- 7: Flügelhinterkantenbereich
- 8: Spannweite des Flügels
- 9: Nabenseitiges Flügelende
- 10: Teildurchmesser, Spannweitenposition
- 11: Wellenlänge Vorderkante λw
- 12: Wellenlänge Hinterkante λz
- 13: Deckringseitiges Flügelende
- 14: Einströmöffnung
- 15: Abströmende der Nabe/des Nabenrings
- 16: Abströmende des Deckrings
- 17: Zentriervorrichtung Flügel - Nabe
- 18: Zentriervorrichtung Flügel - Deckring
- 19: Zentriervorrichtung Flügel für Prägewerkzeug
- 20: Schnitt durch den Flügel
- 21: Höhe Hz der Zacken/Wellen am Hinterkantenbereich, doppelte Amplitude
- 22: Höhe Hw der Zacken/Wellen am Vorderkantenbereich, doppelte Amplitude
- 23: Linie der Wellentäler am Vorderkantenbereich
- 24: Linie der Wellenberge am Vorderkantenbereich
- 25: Mittellinie der Wellen am Vorderkantenbereich
- 26: Linie der Wellentäler am Hinterkantenbereich
- 27: Linie der Wellenberge am Hinterkantenbereich
- 28: Flügeldruckseite
- 29: Flügelsaugseite

## Patentansprüche

1. Flügel (2) für das Laufrad eines Ventilators, insbesondere eines Axialventilators, Diagonalventilators oder Radialventilators, mit gewellter Vorderkante und gewellter Hinterkante, wobei die Wellen an der Vorderkante eine größere Wellenlänge haben als die Wellen an der Hinterkante, wobei der Flügel eine dreidimensional verwundene Form aufweist, wobei die Welligkeit am Vorderkantenbereich (6) große Wellenlängen und eher kleine Amplituden und am Hinterkantenbereich (7) kleine Wellenlängen und eher große Amplituden aufweist,
**dadurch gekennzeichnet,**
**dass** die Wellenlänge des gewellten Vorderkantenbereichs von einer Flügelspitze bzw. von einem Deckring zu einer Nabe bzw. zu einem Nabenring hin zunimmt.

2. Flügel (2) nach Anspruch 1, **dadurch gekennzeichnet, dass** die Wellenlänge der Wellen an der Vorderkante mindestens 1,5 mal so groß wie die Wellenlänge der Wellen an der Hinterkante (7) ist, vorzugsweise um den Faktor 2 bis 10 größer.

3. Flügel (2) nach Anspruch 1 oder 2, **dadurch gekennzeichnet, dass** an der Vorderkante (6) über die Spannweite hinweg vorzugsweise 5 bis 10 Wellenberge gleichmäßig oder ungleichmäßig verteilt sind.

4. Flügel (2) nach einem der Ansprüche 1 bis 3, **dadurch gekennzeichnet, dass** an der Hinterkante (7) über die Spannweite hinweg vorzugsweise 10 bis 50 Wellen gleichmäßig oder ungleichmäßig verteilt sind.

5. Flügel (2) nach einem der Ansprüche 1 bis 4, **dadurch gekennzeichnet, dass** die Wellenlänge der Wellen und/oder die Amplitude der Wellen an der Hinterkante (7) von der Nabe bzw. vom Nabenring (3) zur Flügelspitze (5) bzw. zum Deckring (4) hin zunimmt.

6. Flügel (2) nach einem der Ansprüche 1 bis 5, **dadurch gekennzeichnet, dass** die Wellen an der Hinterkante als Zacken ausgeführt sind, wobei die Zacken an ihrem freien Ende abgerundet oder abgeflacht sein können.

7. Flügel (2) nach einem der Ansprüche 1 bis 6, **dadurch gekennzeichnet, dass** dieser dreidimensional gewunden, jedoch nicht in sich gewellt ist.

8. Flügel (2) nach einem der Ansprüche 1 bis 7, wobei der Flügel für einen Axial- oder Diagonalventilator bestimmt ist, **dadurch gekennzeichnet, dass** die Flügelspitze (5) mit einem Winglet ausgestattet ist, welches von der Druckseite (28) zur Saugseite (29) hin gebogen ist.

9. Flügel (2) nach einem der Ansprüche 1 bis 8, **dadurch gekennzeichnet, dass** sich die Wellen zumindest über einen Teil der Vorderkante (6) und der Hinterkante (7) erstrecken.

10. Flügel (2) nach einem der Ansprüche 1 bis 9, **dadurch gekennzeichnet, dass** dieser aus Blech gefertigt und vorzugsweise zumindest im Hinterkantenbereich (7) lackiert oder pulverbeschichtet ist.

11. Flügel (2) nach einem der Ansprüche 1 bis 9, **dadurch gekennzeichnet, dass** dieser aus Kunststoff vorzugsweise spritzgießtechnisch oder aus Aluminium, vorzugsweise druckgusstechnisch oder aus Blech, vorzugsweise stanztechnisch gefertigt ist.

12. Laufrad (1) mit mindestens zwei, vorzugsweise drei bis 9 Flügeln (2) nach einem der Ansprüche 1 bis 11, **dadurch gekennzeichnet, dass** die Flügel (2) einzeln oder das gesamte Laufrad (1) einteilig aus Kunststoff spritzgießtechnisch oder aus Aluminium druckgusstechnisch oder aus Blech stanztechnisch oder durch Laserschneiden und Prägen sowie Fügen/Verschweißen, Ineinanderstecken von Laschen, etc. hergestellt sind/ist.

13. Axialventilator oder Diagonalventilator, mit einer Nabe und sich von der Nabe nach außen erstreckenden Flügeln nach einem der Ansprüche 1 bis 11.

14. Radialventilator mit einem Nabenring (3), einem Deckring (4) und einem sich zwischen dem Nabenring (3) und dem Deckring (4) erstreckenden Laufrad (1), mit Flügeln (2) nach einem der Ansprüche 1 bis 7 bzw. 9 bis 11.

## Claims

1. Vane (2) for the impeller of a fan, in particular an axial fan, diagonal fan or radial fan, with an undulating front edge and undulating rear edge, wherein the undulations at the front edge have a larger wavelength than the undulations at the rear edge, wherein the vane has a three-dimensional twisted form, wherein the undulation at the front edge region (6) has large wavelengths and rather small amplitudes and at the rear edge region (2) small wavelengths and rather large amplitudes,
**characterised in that** the wavelength of the undulating front edge region increases from a vane tip or from a covering ring towards a hub or to a hub ring.

2. Vane according to claim 1, **characterised in that** the wavelength of the undulations at the front edge is at least 1.5 times as great as the wavelength of the undulations at the rear edge (7), preferably greater by a factor of from 2 to 10.

3. Vane (2) according to claim 1 or 2, **characterised in that** at the front edge (6) over the span from 5 to 10 wave peaks are preferably distributed in a uniform or non-uniform manner.

4. Vane (2) according to any one of claims 1 to 3, **characterised in that** at the rear edge (7) over the span from 10 to 50 waves are preferably distributed in a uniform or non-uniform manner.

5. Vane (2) according to any one of claims 1 to 4, **characterised in that** the wavelength of the undulations and/or the amplitude of the undulations at the rear edge (7) increases from the hub or the hub ring (3) towards the vane tip (5) or the covering ring (4).

6. Vane (2) according to any one of claims 1 to 5, **characterised in that** the undulations at the rear edge are in the form of prongs, wherein the prongs may be rounded or flattened at the free end thereof.

7. Vane (2) according to any one of claims 1 to 6, **characterised in that** it is twisted in a three-dimensional manner, but is not undulated per se.

8. Vane (2) according to any one of claims 1 to 7, wherein the vane is intended for an axial fan or a diagonal fan, **characterised in that** the vane tip (5) is provided with a winglet which is curved from the pressure side (28) towards the intake side (29).

9. Vane (2) according to any one of claims 1 to 8, **characterised in that** the undulations extend at least over a portion of the front edge (6) and the rear edge (7).

10. Vane (2) according to any one of claims 1 to 9, **characterised in that** it is produced from sheet metal and is preferably painted or powder-coated at least in the rear edge region (7).

11. Vane (2) according to any one of claims 1 to 9, **characterised in that** it is produced from plastics material, preferably using injection-moulding technology, or from aluminium, preferably using die-casting technology, or from sheet metal, preferably using punching technology.

12. Impeller (1) having at least two, preferably from three to nine vanes (2) according to any one of claims 1 to 11, **characterised in that** the vanes (2) individually or the entire impeller (1) is/are produced in one piece from plastics material using injection-moulding technology or from aluminium using die-casting technology or from sheet metal using punching technology or by means of laser cutting and stamping and joining/welding, inserting flaps one inside the other, etcetera.

13. Axial fan or diagonal fan having a hub and vanes which extend outwards from the hub according to any one of claims 1 to 11.

14. Radial fan having a hub ring (3), a covering ring (4) and an impeller (1) which extends between the hub ring (3) and the covering ring (4), having vanes (2) according to any one of claims 1 to 7 or 9 to 11.

## Revendications

1. Aube (2) pour la roue d'un ventilateur, en particulier d'un ventilateur axial, d'un ventilateur diagonal ou d'un ventilateur radial, avec un bord avant ondulé et un bord arrière ondulé, les ondulations du bord avant ayant une longueur d'onde supérieure à celle des ondulations du bord arrière, l'aube présentant une forme tridimensionnelle torsadée, l'ondulation présentant de grandes longueurs d'onde et des amplitudes plutôt faibles dans la zone du bord avant (6) et de petites longueurs d'onde et des amplitudes plutôt importantes dans la zone du bord arrière (7),
**caractérisée en ce que**
la longueur d'onde de la zone ondulée du bord avant augmente d'une pointe de pale ou d'une bague de recouvrement vers un moyeu ou une bague de moyeu.

2. Aube (2) selon la revendication 1, **caractérisée en ce que** la longueur d'onde des ondulations au niveau du bord avant est au moins 1,5 fois supérieure à la longueur d'onde des ondulations au niveau du bord arrière (7), de préférence supérieure d'un facteur de 2 à 10.

3. Aube (2) selon la revendication 1 ou 2, **caractérisée en ce que** 5 à 10 crêtes d'ondulations sont réparties de manière régulière ou irrégulière sur le bord avant (6) sur toute la longueur de l'envergure.

4. Aube (2) selon l'une des revendications 1 à 3, **caractérisée en ce que** 10 à 50 ondulations sont réparties de manière régulière ou irrégulière sur le bord arrière (7) sur toute la longueur de l'envergure.

5. Aube (2) selon l'une des revendications 1 à 4, **caractérisée en ce que** la longueur d'onde des ondulations et/ou l'amplitude des ondulations sur le bord arrière (7) augmente depuis le moyeu ou la bague de moyeu (3) vers la pointe de l'aube (5) ou vers la bague de recouvrement (4).

6. Aube (2) selon l'une des revendications 1 à 5, **caractérisée en ce que** les ondulations sur le bord arrière sont réalisées sous forme de dents, les dents pouvant être arrondies ou aplaties à leur extrémité libre.

7. Aube (2) selon l'une des revendications 1 à 6, **caractérisée en ce qu'**elle est enroulée de manière tridimensionnelle, mais n'est pas ondulée en elle-même.

8. Aube (2) selon l'une des revendications 1 à 7, l'aube étant destinée à un ventilateur axial ou diagonal, **caractérisée en ce que**
la pointe de l'aube (5) est équipée d'un winglet qui est courbé du côté pression (28) vers le côté aspiration (29).

9. Aube (2) selon l'une des revendications 1 à 8, **caractérisée en ce que** les ondulations s'étendent au moins sur une partie du bord avant (6) et du bord arrière (7).

10. Aube (2) selon l'une des revendications 1 à 9, **caractérisée en ce qu'**elle est fabriquée en tôle et est de préférence peinte ou revêtue d'une peinture en poudre au moins dans la zone du bord arrière (7).

11. Aube (2) selon l'une des revendications 1 à 9, **caractérisée en ce qu'**elle est fabriquée en plastique, de préférence par moulage par injection, ou en aluminium, de préférence par moulage sous pression, ou en tôle, de préférence par estampage.

12. Roue à aubes (1) avec au moins deux, de préférence trois à neuf aubes (2) selon l'une des revendications 1 à 11, **caractérisée en ce que** les aubes (2) individuellement ou la roue à aubes (1) dans son ensemble sont fabriquées d'une seule pièce en plastique moulé par injection ou en aluminium moulé sous pression ou en tôle découpée à l'aide d'un poinçon ou par découpe laser et estampage ainsi que par assemblage/soudage, emboîtement de languettes, etc.

13. Ventilateur axial ou ventilateur diagonal, avec un moyeu et des aubes s'étendant vers l'extérieur à partir du moyeu selon l'une des revendications 1 à 11.

14. Ventilateur radial comprenant une bague de moyeu (3), une bague de recouvrement (4) et une roue à aubes (1) s'étendant entre la bague de moyeu (3) et la bague de recouvrement (4), avec des aubes (2) selon l'une des revendications 1 à 7 ou 9 à 11.
